# FASCICULE DE BREVET EUROPEEN

(11) **EP 3 795 498 B1**
(45) Date de publication et mention de la délivrance du brevet: **05.06.2024**
(21) Numéro de dépôt: 20197932.5
(22) Date de dépôt: 23.09.2020
(51) Int. Cl.: B65F 1/12, B65F 1/14

(54) **CONTENEUR À STRUCTURE DE TRANSMISSION DES EFFORTS AMÉLIORÉE**
BEHÄLTER MIT VERBESSERTER KRAFTÜBERTRAGUNGSSTRUKTUR
CONTAINER WITH IMPROVED STRUCTURE FOR TRANSMITTING FORCES

(30) Priorité: 23.09.2019 FR 1910490
(43) Date de publication de la demande: 24.03.2021
(73) Titulaire: SULO France, 92700 Colombes (FR)
(72) Inventeur: FILLON, Jérôme, 38620 MONTFERRAT (FR)
(74) Mandataire: LLR

(56) Documents cités:
- EP-A1- 3 640 160
- BE-A3- 1 019 040
- DE-U1- 9 016 772
- FR-A1- 2 725 186
- FR-A1- 2 978 960
- FR-A1- 3 039 141

## Description

L'invention concerne le domaine des conteneurs, en particulier celui des conteneurs de collecte de déchets à apport volontaire.

On entend par conteneurs de collecte de déchets à apport volontaire ceux disposés sur la voie publique en des emplacements spécifiques où des utilisateurs apportent des déchets triés ou non triés. De tels conteneurs peuvent être aériens, enterrés ou semi-enterrés.

Il s'agit plus particulièrement de conteneurs de déchets dont la structure est délimitée par au moins une ou plusieurs parois latérales et une paroi de fond. La paroi latérale et la paroi de fond définissent un volume utile de la cuve. Le conteneur comprend en général également un couvercle recouvrant le volume utile, dans lequel est généralement pratiqué une ouverture d'introduction des déchets, qui peut également est pratiquée dans une des parois latérales.

La paroi de fond d'une telle cuve comporte au moins une porte, généralement deux trappes, pouvant être ouvertes pour le vidage du conteneur dans un camion de collecte.

A cet effet, le conteneur est muni d'un organe de préhension pour le levage du conteneur, qui est relié à la cuve par une structure de transmission des efforts. Le plus souvent, on arrime une grue de levage à l'organe de préhension de sorte à lever le conteneur au-dessus du camion de collecte, puis on actionne les trappes de sorte que les déchets contenus dans le volume de la cuve tombent par gravité dans la benne du camion. On connaît déjà dans l'état la technique, illustré à la figure 1, un conteneur de collecte de déchets présentant une structure de transmission des efforts 30 comprenant des éléments de renfort 32, ici sous forme de poutres, mais pouvant également être sous forme d'arceaux, reliant directement l'organe de préhension 18 à la paroi de fond 16 en s'étendant dans le volume de la cuve 12 sensiblement dans un même plan.

Lors de la collecte de déchets, une pince mécanique reliée à la grue de levage vient saisir l'organe de préhension 18. Cette pince a généralement deux fonctions : maintenir le conteneur arrimé à la grue en évitant son mouvement via un disque de préhension 24 fixe et agir sur un dispositif d'ouverture des trappes 17 en agissant sur un élément de préhension mobile 26, également appelé champignon, en translation selon un axe vertical de la cuve 12.

Lors de la première étape de la collecte, à savoir l'étape de levage du conteneur au-dessus du camion, la pince tire sur le champignon 26, ce qui permet d'agir sur tirants 28a, 28b tirant eux-mêmes les trappes 16a, 16b vers le haut du conteneur 10, les maintenant fermées.

En principe, la course de levage du camion est prévue pour que le champignon 26 n'exerce pas de pression sur le toit du conteneur (non représenté sur la figure 1). Cependant, dans certains cas, si la course de levage du camion est mal réglée, ou si les tirants se coincent lors du levage, le champignon 26 est tiré au-delà de sa course programmée et le couvercle (ou toit) du conteneur se trouve soumis aux forces exercées sur le champignon 26 d'une part et le disque de préhension fixe 24 d'autre part. Il y a donc risque que le couvercle du conteneur soit endommagé par l'effort d'écrasement qu'il subit.

Pour éviter ce problème, dans l'art antérieur, on renforce la cuve à l'aide d'éléments de renfort 32 s'étendant depuis un axe de symétrie X-X de la cuve 12, le long duquel est généralement placé l'organe de préhension 18, vers les bords de la paroi de fond 16. Or, une telle structure de transmission des efforts 30 pose de nombreux inconvénients.

En premier lieu, les poutres 32 s'étendant dans le volume utile V de la cuve, représenté en pointillé sur la figure, ils encombrent le volume disponible pour le stockage des déchets. Si leurs dimensions peuvent être réduites, le fait qu'ils s'étendent depuis l'axe de symétrie X-X de la cuve 12 vers les bords de la paroi de fond 16, donc vers les parois de la cuve 12, a pour conséquence qu'ils traversent une grande partie du volume utile V. Ils perturbent ainsi le placement des déchets, généralement peu malléables du fait qu'ils se trouvent rassemblés dans des sacs ou de leur rigidité propre (bidons, bouteilles, etc.), dans la cuve 12.

De plus, cette géométrie fait que les éléments de structure 32 se trouvent très proches de certaines parois latérales 14 de la cuve. Ces parois, ici à gauche et à droite de la figure, ne peuvent donc accueillir l'orifice d'introduction des déchets sans risquer l'encombrement de la cuve 12 à proximité de l'orifice, autrement dit empêchant l'introduction de déchets alors que tout le volume utile V n'est pas occupé. En d'autres termes, la configuration de l'art antérieur limite les possibilités de disposition de l'orifice d'introduction des déchets sur d'autres parois.

Enfin, le fait que les éléments de structure 32 se trouvent disposés selon sensiblement un même plan limite la robustesse de la structure de transmission des efforts 30 et impose donc une charge limite lors du levage du conteneur.

Le document FR 2978960 A1 divulgue un conteneur de déchets selon le préambule de la revendication 1.

L'invention a notamment pour but de remédier à ces inconvénients en proposant un conteneur dont la structure de transmission des efforts permettant son levage et son vidage limite l'encombrement de la cuve tout en étant d'une grande robustesse.

A cet effet l'invention a pour objet un conteneur selon la revendication 1.

Grâce à la présence de l'embase fixée à l'organe de préhension et aux bras reliés aux parois latérales, les efforts lors du levage et de l'actionnement des trappes (en particulier leur maintien en position fermée) exercés sur l'organe de préhension peuvent être transmis à la paroi de fond via les parois latérales, ce qui permet de se passer de la présence d'éléments de renfort dans le volume utile. Autrement dit, on fait usage au mieux de la structure inhérente de la cuve, sans même avoir à la modifier, en faisant passer les efforts à travers les éléments préexistants de la cuve, à savoir les parois latérales.

Ainsi, aucun élément de renfort n'étant présent dans le volume utile de la cuve, celui-ci peut être entièrement consacré au stockage des déchets, qui ne sont pas non plus contraints dans leur placement.

Par voie de conséquence l'invention permet d'offrir une plus grande liberté dans la conception de la cuve, non seulement dans sa forme mais également dans les possibilités de positionnement des orifices d'introduction des déchets.

Enfin, les bras de transmission des efforts s'étendant potentiellement dans plusieurs directions sans être circonscrits à un plan, la structure de transmission des efforts est plus robuste et la charge utile de la cuve se voit augmentée.

De préférence, la cuve présentant un axe central étant la réunion de deux plans de symétrie de la cuve ou un axe de révolution de la cuve, l'embase est ménagée sensiblement le long de cet axe. Cette configuration permet un meilleur équilibrage du conteneur lors de son levage, autrement dit de s'assurer qu'il ne penche pas au cours de cette opération.

Selon un mode de réalisation préféré, la cuve étant délimitée par une pluralité de parois latérales contiguës, l'extrémité distale de chaque bras est fixée à une zone de jonction entre deux parois contiguës de la cuve. Ceci permet de transférer les efforts depuis l'organe de préhension vers la zone des parois présentant la plus grande résistance mécanique et ainsi d'obtenir une répartition des efforts efficace et conférant à l'ensemble une plus grande robustesse.

Avantageusement l'extrémité distale de chaque bras est fixée à un bord de la paroi opposé à la paroi de fond, dit bord supérieur, de ladite au moins une paroi latérale. Cela permet d'éviter encore davantage l'encombrement du volume utile par la structure de transmission des efforts.

Selon un mode de réalisation particulier de l'invention, l'extrémité distale de chaque bras est munie d'une équerre, chaque branche de l'équerre étant reliée à une des deux parois latérales contiguës de la cuve. Ceci constitue un moyen de renforcer la structure de transmission des efforts en répartissant les efforts entre deux parois contiguës.

De préférence, les bras s'étendent à partir de l'embase selon une configuration en étoile. Une telle configuration structure en croix permet à la fois un bon équilibrage du conteneur lors de son levage et de conférer une bonne résistance mécanique à l'ensemble.

Selon un mode de réalisation préféré, la cuve étant délimitée par quatre parois latérales opposées deux à deux, les bras de transmission des efforts sont disposés en croix, les bras de transmission se croisant au niveau de l'embase.

Selon un mode de réalisation particulier, l'organe de préhension comprend un tube de guidage, le tube de guidage étant relié, à une de ses extrémités à l'embase. Cette configuration permet une transmission directe des efforts depuis l'organe de préhension vers l'embase et donc vers les parois de la cuve.

De préférence, la cuve étant munie d'un couvercle, la structure de transmission des efforts est disposée dans le couvercle. Ceci permet de dissimuler la structure de transmission des efforts.

Selon un mode de réalisation particulier de l'invention, la paroi de fond est munie de trappes dont l'ouverture permet l'accès au volume utile de la cuve.

Afin de ne pas encombrer la cuve et permettre que son volume soit entièrement consacré à l'insertion de déchets, la poutre transversale se trouve en dehors du volume utile de la cuve.

De manière à limiter l'encombrement du dispositif d'actionnement des trappes, en particulier dans la cuve, la poutre transversale étant reliée l'organe de préhension via une chaîne, l'embase comprend une ouverture permettant le passage de la chaîne. Le dispositif d'actionnement des trappes est donc avantageusement intégré à la structure de transmission des efforts de sorte à limiter l'encombrement de la cuve.

De manière à limiter encore davantage l'encombrement du dispositif d'actionnement des trappes, l'embase comprend un logement pour accueillir la poutre transversale.

De préférence, le conteneur selon l'invention est configuré pour contenir des déchets.

### Brève description des figures

L'invention sera mieux comprise à la lecture de la description qui va suivre donnée uniquement à titre d'exemple et faite en se référant aux dessins annexés dans lesquels :
[Fig. 1] la figure 1 (art antérieur) est une vue en perspective d'une structure de transmission des efforts d'un dispositif d'actionnement des trappes d'un conteneur de l'art antérieur ;
[Fig. 2] la figure 2 est une vue en perspective d'un conteneur selon un premier mode de réalisation de l'invention.
[Fig. 3] la figure 3 est une vue en perspective d'un détail d'un conteneur selon un mode de réalisation exemplaire ne faisant pas partie de l'invention.

### Description détaillée

On a représenté sur la figure 2 un conteneur 10, plus particulièrement un conteneur de collecte de déchets. Pour des raisons de clarté, certains éléments du conteneur ont été omis de la figure 2, tels que son couvercle et les orifices d'introduction des déchets.

Le conteneur 10 est muni d'une cuve 12, délimitée par au moins une paroi latérale 14 et une paroi de fond 16.

Dans le mode de réalisation représenté à la figure 2, la cuve 12 est délimitée par quatre parois latérales 14 opposées deux à deux. Les quatre parois latérales 14 sont contiguës. Ainsi, la cuve 12 délimite un volume utile V sensiblement parallélépipédique.

On notera que dans d'autres modes de réalisation non représentés, la cuve 12 peut être délimitée par une unique paroi latérale 14, qui peut par exemple être en forme d'un cylindre de révolution et une paroi de fond 16.

Dans le cas d'une cuve 12 délimitée par une pluralité de parois latérales 14, celles-ci peuvent être disposées contiguës de sorte à délimiter, avec la paroi de fond 16, des volumes utiles V de forme différentes qu'un parallélépipède. Par exemple, la cuve pourra avoir une section triangulaire, hexagonale, octogonale, etc.

De préférence en effet, la cuve 12 est munie d'un axe central X-X qui est soit la réunion de deux plans de symétrie, soit un axe de symétrie de révolution. Cet axe X-X est parallèle à la verticale quand le conteneur 10 est disposé sur le sol.

La paroi de fond 16 est munie de trappes 16a ; 16b dont l'ouverture permet l'accès au volume utile V de la cuve. A cet effet, le conteneur 10 comprend un dispositif d'actionnement des trappes 17 dont le mode de fonctionnement sera décrit plus loin.

Le conteneur 10 est également muni d'un organe de préhension 18 pour le levage du conteneur. De façon connue en soi, et notamment du document FR 3039141 ; cet organe de préhension 18 est par exemple type « à champignon » communément appelée faisant l'objet des brevets EP 0399280 et EP 0462629 délivrés au nom de la société Kinshofer Greiftechnik.

L'organe de préhension 18 comprend ainsi un tube de guidage 20, ici creux et s'étendant selon une direction verticale, qui est ici parallèle à l'axe central X-X.

L'organe de préhension 18 supporte, à une de ses extrémités, en l'occurrence l'extrémité la plus proche de la cuve 12, une platine de fixation 22, et à son extrémité opposée, un disque de préhension fixe 24. La platine de fixation 22 s'étend selon un plan normal à la direction selon lequel s'étend le tube de guidage 20.

Le tube de guidage 20 s'étend préférentiellement l'axe central X-X afin d'équilibrer la cuve 12 et donc le conteneur 10 selon son levage. En effet, lors d'une opération de vidage du conteneur 10, on lève tout d'abord le conteneur 10 à l'aide d'un engin de levage qui comporte un organe venant saisir, en général enserrer, le tube de guidage 20, le disque de préhension fixe 24 servant de butée.

Dans ce genre de système « à champignon », l'organe de préhension 18 fait partie du dispositif d'actionnement des trappes 17.

Le dispositif d'actionnement des trappes 17 comporte une barre mobile (dont on ne voit qu'une extrémité sur les figures), déplaçable en translation à l'intérieur du tube de guidage 20. La barre mobile supporte, à son extrémité opposée à la cuve 12, un élément de préhension mobile, également appelé champignon 26, qui fait saillie hors du tube de guidage 20.

Selon un mode de réalisation de l'invention représenté à la figure 2, à son extrémité la plus proche de la cuve 12, qui se trouve à l'intérieur du tube de guidage 20, la barre mobile est reliée à une poutre transversale 29 reliée aux trappes 16a, 16b pour actionner leur ouverture comme il sera expliqué plus loin.

Plus précisément, la poutre transversale 29 est reliée, à chacune de ses extrémités, respectivement à deux paires de tirants 28a, 28b, qui sont eux-mêmes respectivement reliés aux deux trappes 16a, 16b. Les tirants sont ici sous forme de barres longitudinales. Les tirants 28a, 28b sont ici disposés le plus proche des parois 14 afin d'éviter qu'ils prennent de l'espace au centre de la cuve V et constituent ainsi un obstacle au passage de déchets depuis le haut de conteneur vers son fond, qui empêcherait leur évacuation lors de l'ouverture des trappes 16a, 16b.

La poutre transversale 29 est par ailleurs reliée à la barre mobile, donc à l'organe de préhension 18, via une chaîne 31 de sorte à être mobile en translation le long de l'axe vertical X-X. La poutre transversale 29, qui s'étend sensiblement selon une direction perpendiculaire à l'axe X-X, reprend également une partie des efforts subis par l'organe de préhension 18 pour contribuer en partie à la rigidité du conteneur 10. La poutre transversale 29 se situe au-dessus de la cuve 12, donc hors de son volume utile V, et s'étend sensiblement d'une paroi latérale 14 à la paroi opposée.

L'organe de préhension 18 est configuré de sorte que les trappes 16a, 16b sont maintenues fermées lorsque le champignon 26 est en position relevée, ce qui maintient la chaîne 31 sous tension et donc la poutre transversale 29 en position haute (position de la figure 2). Ainsi, les tirants 28a, 28b tirent les trappes 16a, 16b vers le haut du conteneur 10, les maintenant fermées. Pour ouvrir la cuve 12, on abaisse le champignon 26, ce qui a pour effet de détendre la chaîne 31 et déplacer la poutre transversale 29 vers le bas. Les tirants 28a, 28b ne retiennent donc plus les trappes 16a, 16b qui s'ouvrent sous l'effet de leurs poids et de celui des déchets contenus dans la cuve 12.

Lors d'une opération de vidage du conteneur 10, on lève tout d'abord le conteneur 10 à l'aide d'un engin de levage qui comporte un premier organe venant saisir, en général enserrer, le tube de guidage 24, le disque de préhension 24 servant de butée. Puis, une fois le conteneur 10 déplacé au-dessus de la benne d'un camion de collecte, un deuxième organe de l'engin de levage appuie sur le champignon 26 pour ouvrir les trappes 16a, 16b.

L'organe de préhension 18 est relié à la cuve 12 par une structure de transmission des efforts 30.

Dans le mode de réalisation tel que représenté sur la figure 2, l'organe de préhension 18 est relié à la structure de transmission des efforts 30 via la platine de fixation 22, qui est fixée directement sur une embase 34 de la structure de transmission des efforts 30. La platine de fixation 22 est par exemple maintenue sur l'embase 34 par un ensemble de boulons et d'écrous (non représentés).

La structure de transmission des efforts 30 comprend une embase 34 fixée à l'organe de préhension 18 au moins deux bras de transmission des efforts 36.

Chaque bras de transmission 36 est relié, à une extrémité, dite extrémité proximale 36P, à l'embase 34, et à l'extrémité opposée, dite extrémité distale 36D, à une paroi latérale 14.

Grâce à la présence de l'embase 34 fixée à l'organe de préhension 18 et aux bras de transmission des efforts 36 reliés aux parois latérales 14, on transmet les efforts lors du levage exercés sur l'organe de préhension 18, en particulier le tube de guidage 20, à la paroi de fond 16 via les parois latérales 14, ce qui permet de se passer de la présence d'éléments de renfort dans le volume utile V. Ce dernier peut ainsi être entièrement consacré au stockage des déchets, qui ne sont pas non plus contraints dans leur placement.

De préférence, le volume utile V de la cuve étant de révolution autour de l'axe de révolution X-X, l'embase 34 est ménagée sensiblement le long de cet axe. Cette configuration permet un meilleur équilibrage du conteneur 10 lors de son levage, autrement dit de s'assurer qu'il ne penche pas au cours de cette opération.

Le tube de guidage 20 est relié, à son extrémité proximale, c'est-à-dire la plus proche de la cuve 12, à l'embase 34. Cette configuration permet une transmission directe des efforts depuis l'organe de préhension vers l'embase 34 et donc vers les parois 14, 16 de la cuve.

Plus précisément, dans le mode de réalisation illustré à la figure 2, la platine de fixation 22 est fixée à l'embase 34, par exemple au moyen de boulons et d'écrous (non représentés) ou d'autres moyens de fixation connus en eux-mêmes.

Par ailleurs, comme on peut le voir sur la figure, la poutre transversale 29 est située en-dessous de l'embase 34. En particulier, l'embase 34 comprend un logement 35 permettant d'accueillir la poutre transversale 29. Ce logement 35 est occupé par la poutre transversale 29 lorsqu'elle se trouve en position haute, qui correspond à la configuration du dispositif d'actionnement des trappes 17 dans laquelle les trappes 16a, 16b sont fermées.

En outre l'embase 34 comprend de préférence une ouverture (non visible sur la figure 2) permettant le passage de la chaîne 31 reliée à l'organe de préhension 26.

Le dispositif d'actionnement 17 des trappes est donc avantageusement intégré à la structure de transmission des efforts 30 de sorte à limiter son encombrement, en particulier pour ne pas empiéter dans le volume disponible V de la cuve.

L'extrémité distale 36D de chaque bras est fixée à un bord de la paroi opposée à la paroi de fond, dit bord supérieur 14B. Cela permet d'éviter l'encombrement du volume utile par la structure de transmission des efforts.

La cuve 12 étant délimitée par une pluralité de parois latérales contiguës 14, chaque bras 36 est fixé à une zone de jonction J entre deux parois latérales 14 contiguës de la cuve 12. L'extrémité distale 36D étant fixée à un bord supérieur 14B d'une paroi, la zone de jonction J est dans ce mode de réalisation particulier la zone où les bords supérieurs 14B de deux parois 14 contiguës se rejoignent, autrement dit un « coin » de la cuve 12.

Le fait de placer l'extrémité distale 36D dans une zone de jonction J permet de transférer les efforts depuis l'organe de préhension 18 vers la zone des parois latérales 14 présentant la plus grande résistance mécanique et ainsi d'obtenir une répartition des efforts efficace et conférant à l'ensemble une plus grande robustesse.

Pour mieux répartir les efforts entre deux parois 14 contiguës, l'extrémité distale 36D de chaque bras est munie d'une équerre 38, chaque branche 40 de l'équerre étant reliée à une des deux parois latérales 14 contiguës de la cuve. De façon classique, les branches de l'équerre 40 sont par exemple fixées aux parois 14 à l'aide de boulons et d'écrous (non visibles sur la figure).

Les bras de transmission des efforts 36 s'étendent à partir de l'embase (34) selon une configuration en étoile. En effet, une structure en étoile permet à la fois un bon équilibrage du conteneur lors de son levage et de conférer une bonne résistance mécanique à l'ensemble.

La cuve 12 présentant, dans le mode de réalisation représenté à la figure 2, quatre parois latérales 14 opposées eux à deux, les bras de transmission des efforts 36 sont disposés en croix, et se croisent au niveau de l'embase 34.

Cette configuration « en araignée » ou « en étoile », autrement dit dans laquelle une pluralité de bras de transmission des efforts 36 s'étendent à partir de l'embase 34 dans des directions différentes, de préférence de façon symétrique de révolution, peut s'appliquer à différentes formes de cuve. Ainsi, dans le cas où cette dernière comprendrait par exemple six parois disposées de sorte à définir un volume V hexagonal, la structure de transmission des efforts 20 serait munie de six bras de transmission 36 s'étendant à partir de l'embase 34 vers les zones de jonction J des parois contiguës.

Dans le cas d'une unique paroi latérale 14, par exemple cylindrique, on pourra prévoir par exemple au moins trois bras s'étendant à partir de l'embase 34 vers trois points de la paroi latérale 14, de préférence répartis de façon uniforme sur le bord supérieur de la paroi latérale 14.

La cuve 12 étant le plus souvent munie d'un couvercle, non représenté sur les figures, la structure de transmission des efforts 30 est de préférence disposée dans le couvercle. Ceci permet de la dissimuler en occupant un espace qui n'est pas dédié au stockage des déchets.

Selon un mode de réalisation exemplaire ne faisant pas partie de l'invention, le conteneur 10, dont la partie supérieure est représentée à la figure 3, ne diffère de l'invention que par son dispositif d'actionnement des trappes 17. En effet, dans ce mode de réalisation, l'ensemble formé par la poutre transversale 19 et les tirants 28a, 28b sont remplacés par deux chaînes 41a, 41b. Les chaîne 41a, 41b sont reliées, à une de leurs extrémités, à la chaîne 31, et à leurs extrémités opposées (non visibles sur la figure 3), respectivement aux trappes 16a, 16b.

Ce mode de réalisation présente l'avantage d'être moins coûteux et moins lourd que le précédent du fait de la suppression de la poutre transversale notamment. Il peut ainsi être destiné aux conteneurs destinés à recevoir des déchets peu encombrants, comme par exemple des bouteilles en verre, pour lesquels la présence des chaînes dans la partie centrale de la cuve 12 n'est pas un obstacle à leur trajet vers le fond de la cuve et leur évacuation après ouverture des trappes 16a, 16b. Dans ce mode de réalisation, la présence de la structure de transmission des efforts 30 est d'autant plus nécessaire pour reprendre les efforts de levage et liés au fonctionnement du dispositif d'actionnement des trappes 17, car la poutre transversale 19 n'est plus présente.

La portée de l'invention n'est limitée que par les revendications annexées.

L'invention pourra notamment s'appliquer, en plus des conteneurs de collecte de déchets à tous types de conteneurs adaptés au levage, tels que des conteneurs de stockage de marchandises par exemple.

### Liste de références

10 : Conteneur de déchets
12 : Cuve
14 : Parois latérales
14B : Bord supérieur des parois
16 : Paroi de fond
16a, 16b : Trappes
17 : Dispositif d'actionnement des trappes
18 : Organe de préhension
20 : Tube de guidage
22 : Platine de fixation
24 : Disque de préhension fixe
26 : Champignon
28a, 28b : Tirants
29 : Poutre transversale
30 : Structure de transmission des efforts
31 : Chaîne
32 : Eléments de renfort (art antérieur)
34 : Embase
35 : Logement
36 : Bras de transmission des efforts
36D : Extrémité distale du bras
36P : Extrémité proximale du bras
38 : Equerre
40 : Branches des équerres
V : Volume utile de la cuve
J : Zone de jonction entre deux parois

## Revendications

1. Conteneur (10) muni d'une cuve (12) délimitée par au moins une paroi latérale (14) et une paroi de fond (16), la paroi latérale (14) et la paroi de fond (16) définissant un volume utile (V) de la cuve, le conteneur (10) étant muni d'un organe de préhension (18) pour le levage du conteneur (10), l'organe de préhension (18) étant relié à la cuve (12) par une structure de transmission des efforts comprenant une embase (34) fixée à l'organe de préhension (18) au moins deux bras de transmission des efforts (36), chaque bras (36) étant relié, à une extrémité, dite extrémité proximale (36P), à l'embase (34), et à l'extrémité opposée, dite extrémité distale (36D), à ladite au moins une paroi latérale (14), le conteneur (10) comprenant en outre un dispositif d'actionnement (17) de trappes, l'organe de préhension (18) faisant partie du dispositif d'actionnement (17) des trappes, le dispositif d'actionnement des trappes (17) comprenant une poutre transversale (29) coulissante selon une direction verticale de la cuve (12) fixée à l'organe de préhension (18), la poutre transversale (29) étant reliée à au moins deux éléments de liaison (28a, 28b) de sorte que l'abaissement de la poutre transversale (29) permet l'ouverture de trappes (16a, 16b) et que le relèvement de la poutre transversale (29) permettant la fermeture des trappes (16a, 16b),
**caractérisé en ce que**
la poutre transversale (29) est reliée à l'organe de préhension via une chaîne, et **en ce que** l'embase comprend une ouverture permettant le passage de la chaîne.

2. Conteneur (10) selon la revendication 1, dans lequel, la cuve (12) présentant un axe central (X-X) étant la réunion de deux plans de symétrie de la cuve (12) ou un axe de révolution de la cuve (12), l'embase (34) est ménagée sensiblement le long de cet axe (X-X).

3. Conteneur (10) selon l'une quelconque des revendications précédentes, dans lequel la cuve (12) étant délimitée par une pluralité de parois latérales (14) contiguës, l'extrémité distale (36D) de chaque bras est fixée à une zone de jonction (J) entre deux parois (14) contiguës de la cuve.

4. Conteneur (10) selon l'une quelconque des revendications précédentes, dans lequel, l'extrémité distale (36D) de chaque bras est fixée à un bord de la paroi opposé à la paroi de fond, dit bord supérieur (14B), de ladite au moins une paroi latérale (14).

5. Conteneur (10) selon l'une quelconque des revendications précédentes, dans lequel l'extrémité distale (36D) de chaque bras est munie d'une équerre (38), chaque branche (40) de l'équerre étant reliée à une des deux parois latérales (14) contiguës de la cuve.

6. Conteneur (10) selon l'une quelconques des revendications précédentes, dans lequel les bras (36) s'étendent à partir de l'embase (34) selon une configuration en étoile.

7. Conteneur (10) selon l'une quelconques des revendications précédentes, dans lequel, la cuve (12) étant délimitée par quatre parois latérales (14) opposées deux à deux, les bras de transmission des efforts (36) sont disposés en croix, les bras de transmission (36) se croisant au niveau de l'embase (34).

8. Conteneur (10) selon l'une quelconque des revendications précédentes, dans lequel l'organe de préhension (18) comprend un tube de guidage (20), le tube de guidage (20) étant relié, à une de ses extrémités à l'embase (34).

9. Conteneur (10) selon l'une quelconque des revendications précédentes, dans lequel, la cuve (12) étant munie d'un couvercle, la structure de transmission des efforts (30) est disposée dans le couvercle.

10. Conteneur (10) selon l'une quelconque des revendications précédentes, dans lequel la paroi de fond (16) est munie de trappes (16a, 16b) dont l'ouverture permet l'accès au volume utile (V) de la cuve.

11. Conteneur (10) l'une quelconque des revendications précédentes, dans lequel la poutre transversale (29) se trouve en dehors du volume utile (V) de la cuve.

12. Conteneur (10) selon l'une quelconque des revendications précédentes, dans lequel l'embase (34) comprend un logement (35) pour accueillir la poutre transversale (29).

13. Conteneur (10) selon l'une quelconque des revendications précédentes, configuré pour contenir des déchets.

## Patentansprüche

1. Container (10), der mit einem Behälter (12) versehen ist, der durch mindestens eine Seitenwand (14) und eine Bodenwand (16) begrenzt ist, wobei die Seitenwand (14) und die Bodenwand (16) ein Nutzvolumen (V) des Behälters definieren, wobei der Container (10) mit einem Greiforgan (18) für das Anheben des Containers (10) versehen ist, wobei das Greiforgan (18) mit dem Behälter (12) durch eine Kraftübertragungsstruktur verbunden ist, umfassend ein an dem Greiforgan (18) befestigtes Unterteil (34), mindestens zwei Kraftübertragungsarme (36), wobei jeder Arm (36) an einem Ende, dem sogenannten proximalen Ende (36P), mit dem Unterteil (34) und an dem gegenüberliegenden Ende, dem sogenannten distalen Ende (36D), mit der mindestens einen Seitenwand (14) verbunden ist, der Container (10) ferner umfassend eine Klappenbetätigungsvorrichtung (17), wobei das Greiforgan (18) zu der Klappenbetätigungsvorrichtung (17) gehört, die Klappenbetätigungsvorrichtung (17) umfassend einen Querträger (29), der in einer vertikalen Richtung des Behälters (12) verschiebbar ist und an dem Greiforgan (18) befestigt ist, wobei der Querträger (29) mit mindestens zwei Verbindungselementen (28a, 28b) verbunden ist, so dass das Absenken des Querträgers (29) das Öffnen der Klappen (16a, 16b) ermöglicht und das Anheben des Querträgers (29) das Schließen der Klappen (16a, 16b) ermöglicht,
**dadurch gekennzeichnet, dass**
der Querträger (29) über eine Kette mit dem Greiforgan verbunden ist, und **dass** das Unterteil eine Öffnung, die den Durchgang der Kette ermöglicht, umfasst.

2. Container (10) nach Anspruch 1, wobei, da der Behälter (12) eine zentrale Achse (X-X) aufweist, die die Vereinigung zweier Symmetrieebenen des Behälters (12) oder eine Rotationsachse des Behälters (12) ist, das Unterteil (34) im Wesentlichen entlang dieser Achse (X-X) angeordnet ist.

3. Container (10) nach einem der vorstehenden Ansprüche, wobei, da der Behälter (12) durch eine Vielzahl von aneinandergrenzenden Seitenwänden (14) begrenzt ist, das distale Ende (36D) jedes Arms an einem Anschlussbereich (J) zwischen zwei aneinandergrenzenden Wänden (14) des Behälters befestigt ist.

4. Container (10) nach einem der vorstehenden Ansprüche, wobei das distale Ende (36D) jedes Arms an einer der Bodenwand gegenüberliegenden Wandkante, der sogenannten Oberkante (14B), der mindestens einen Seitenwand (14) befestigt ist.

5. Container (10) nach einem der vorstehenden Ansprüche, wobei das distale Ende (36D) jedes Arms mit einem Winkel (38) versehen ist, wobei jeder Schenkel (40) des Winkels mit einer der zwei aneinandergrenzenden Seitenwände (14) des Behälters verbunden ist.

6. Container (10) nach einem der vorstehenden Ansprüche, wobei die Arme (36) sich von dem Unterteil (34) in einer sternförmigen Konfiguration erstrecken.

7. Container (10) nach einem der vorstehenden Ansprüche, wobei, da der Behälter (12) durch vier paarweise gegenüberliegende Seitenwände (14) begrenzt ist, die Kraftübertragungsarme (36) kreuzweise angeordnet sind, wobei die Kraftübertragungsarme (36) sich an dem Unterteil (34) kreuzen.

8. Container (10) nach einem der vorstehenden Ansprüche, wobei das Greiforgan (18) ein Führungsrohr (20) umfasst, wobei das Führungsrohr (20) an einem seiner Enden mit dem Unterteil (34) verbunden ist.

9. Container (10) nach einem der vorstehenden Ansprüche, wobei, da der Behälter (12) mit einem Deckel versehen ist, die Kraftübertragungsstruktur (30) in dem Deckel angeordnet ist.

10. Container (10) nach einem der vorstehenden Ansprüche, wobei die Bodenwand (16) mit Klappen (16a, 16b) versehen ist, deren Öffnung den Zugang zu dem Nutzvolumen (V) des Behälters ermöglicht.

11. Container (10) nach einem der vorstehenden Ansprüche, wobei der Querträger (29) sich außerhalb des Nutzvolumens (V) des Behälters befindet.

12. Container (10) nach einem der vorstehenden Ansprüche, wobei das Unterteil (34) ein Gehäuse (35) zum Aufnehmen des Querträgers (29) umfasst.

13. Container (10) nach einem der vorstehenden Ansprüche, der zum Enthalten von Abfall konfiguriert ist.

## Claims

1. Container (10) provided with a vessel (12) delimited by at least one side wall (14) and a bottom wall (16), the side wall (14) and the bottom wall (16) defining a usable volume (V) of the vessel, the container (10) being provided with a gripping member (18) for lifting the container (10), the gripping member (18) being connected to the vessel (12) by a force transmission structure comprising a base (34) attached to the gripping member (18) and at least two force transmission arms (36), each arm (36) being connected, at one end, referred to as the proximal end (36P), to the base (34) and, at the opposite end, referred to as the distal end (36D), to said at least one side wall (14), the container (10) further comprising a trapdoor actuating device (17), the gripping member (18) forming part of the trapdoor actuating device (17), the trapdoor actuating device (17) comprising a transverse beam (29) which slides in a vertical direction of the vessel (12) and is attached to the gripping member (18), the transverse beam (29) being connected to at least two connecting elements (28a, 28b) such that lowering the transverse beam (29) opens trapdoors (16a, 16b) and raising the transverse beam (29) closes the trapdoors (16a, 16b),
**characterized in that**
the transverse beam (29) is connected to the gripping member via a chain, **and in that** the base comprises an opening through which the chain can pass.

2. Container (10) according to claim 1, wherein, the vessel (12) having a central axis (X-X) being the union of two planes of symmetry of the vessel (12) or an axis of revolution of the vessel (12), the base (34) is provided substantially along this axis (X-X).

3. Container (10) according to either of the preceding claims, wherein, the vessel (12) being delimited by a plurality of adjoining side walls (14), the distal end (36D) of each arm is attached to a junction zone (J) between two adjoining walls (14) of the vessel.

4. Container (10) according to any of the preceding claims, wherein the distal end (36D) of each arm is attached to an edge of the wall opposite the bottom wall, referred to as the top edge (14B), of said at least one side wall (14).

5. Container (10) according to any of the preceding claims, wherein the distal end (36D) of each arm is provided with a bracket (38), each leg (40) of the bracket being connected to one of the two adjoining side walls (14) of the vessel.

6. Container (10) according to any of the preceding claims, wherein the arms (36) extend from the base (34) in a star configuration.

7. Container (10) according to any of the preceding claims, wherein, the vessel (12) being delimited by four side walls (14) opposite one another in pairs, the force transmission arms (36) are arranged in a cross, the transmission arms (36) crossing one another at the base (34).

8. Container (10) according to any of the preceding claims, wherein the gripping member (18) comprises a guide tube (20), the guide tube (20) being connected, at one of its ends, to the base (34).

9. Container (10) according to any of the preceding claims, wherein, the vessel (12) being provided with a lid, the force transmission structure (30) is arranged in the lid.

10. Container (10) according to any of the preceding claims, wherein the bottom wall (16) is provided with trapdoors (16a, 16b), the opening of which allows access to the usable volume (V) of the vessel.

11. Container (10) according to any of the preceding claims, wherein the transverse beam (29) is located outside the usable volume (V) of the vessel.

12. Container (10) according to any of the preceding claims, wherein the base (34) comprises a cavity (35) for accommodating the transverse beam (29).

13. Container (10) according to any of the preceding claims, designed to contain waste.
